# EUROPÄISCHE PATENTSCHRIFT

(11) **EP 2 659 199 B1**
(45) Veröffentlichungstag und Bekanntmachung des Hinweises auf die Patenterteilung: **20.04.2016**
(21) Anmeldenummer: 11802952.9
(22) Anmeldetag: 23.12.2011
(51) Int. Cl.: F24H 9/20

(54) **DURCHLAUFERHITZER**
FLOW HEATER
CHAUFFE-EAU INSTANTANÉ

(30) Priorität: 06.04.2011 DE 102011016198; 27.12.2010 DE 102010056310
(43) Veröffentlichungstag der Anmeldung: 06.11.2013
(73) Patentinhaber: Robert Bosch GmbH, 70442 Stuttgart (DE)
(72) Erfinder: BORGER, Bert, NL-7683 AE Den Ham (NL); ROHAAN, Martin, NL-7468 CX Enter (NL)
(86) Internationale Anmeldenummer: PCT/EP2011/073926
(87) Internationale Veröffentlichungsnummer: WO 2012/089653

(56) Entgegenhaltungen:
- DE-A1- 3 306 807
- GB-A- 2 375 593
- US-A1- 2008 285 964

## Beschreibung

Die Erfindung betrifft einen Durchlauferhitzer mit einem Wärmetauscher zur Erwärmung einer durchlaufenden Flüssigkeit, der einen Brauchwassereingang zum Anschluss einer Kaltwasserleitung und einen Brauchwasserausgang zum Anschluss einer Warmwasserleitung aufweist, wobei eine Steuerung zum Steuern oder Regeln einer Temperatur der Flüssigkeit vorgesehen ist.

Ferner betrifft die Erfindung ein Verfahren zum Betrieb eines derartigen Durchlauferhitzers mit einem Wärmetauscher zur Erwärmung einer durchlaufenden Flüssigkeit.

Durchlauferhitzer dienen beispielsweise zum Erwärmen von Brauchwasser in Haushalten. Dabei wird Wasser über eine Kaltwasserleitung dem Durchlauferhitzer zugeführt, innerhalb des Durchflusserhitzers mithilfe eines Wärmetauschers erwärmt und über eine Warmwasserleitung ausgegeben. Der Wärmetauscher kann dabei entweder direkt erwärmt werden oder über einen Sekundärkreis. Der Begriff Brauchwasser ist allgemein zu verstehen und schließt beispielsweise Trinkwasser mit ein.

Zum ordnungsgemäßen Betrieb eines Durchlauferhitzers ist es erforderlich, dass die Warmwasserleitung und die Kaltwasserleitung korrekt angeschlossen sind, dass also die Kaltwasserleitung am Brauchwassereingang und die Warmwasserleitung am Brauchwasserausgang angeschlossen sind. Üblicherweise erfolgt dann eine Steuerung der Wärmezufuhr zum Wärmetauscher in Abhängigkeit von einer abgegebenen Menge, die mithilfe eines Durchflusssensors erfasst wird. Allerdings arbeitet ein Durchflusssensor nur dann zufriedenstellend, wenn die gewünschte Durchlaufrichtung durch den Wärmetauscher beibehalten wird, also die Kaltwasserleitung am Brauchwassereingang und die Warmwasserleitung am Brauchwasserausgang angeschlossen sind. Bei einer Vertauschung der Anschlüsse kann es zu Fehlmessungen der abgegebenen Flüssigkeit kommen. Es ist auch möglich, dass der Durchlaufsensor überhaupt kein Signal abgibt, also nicht ermittelt werden kann, ob Flüssigkeit abgegeben wird.

Bei herkömmlichen Durchlauferhitzern ist also ein korrekter Anschluss der Kaltwasserleitung am Brauchwasserausgang und der Warmwasserleitung am Brauchwassereingang für einen ordnungsgemäßen Betrieb erforderlich. Eine Abgabe einer erwärmten Flüssigkeit, insbesondere von Warmwasser, ist bei vertauschten Anschlüssen in der Regel nicht möglich.

So zeigt die DE 33 06 807 A1 zeigt einen Durchlauferhitzer mit einem elektrisch betreibbaren Rohrheizkörper zur elektrischen Warmwasserbereitung. Vor und hinter dem Rohrheizkörper befinden sich Temperatursensoren. Eine Steuereinrichtung steuert oder regelt die Temperatur des zu erwärmenden Wassers. Ist die Temperatur am ersten Fühler größer als am zweiten Fühler, so wird auf eine Umkehrung der Fließrichtung, vom Ausgang zum Eingang, geschlossen.

Die US 2008/285964 A1 beschreibt einen elektrisch betriebenen Durchlauferhitzer mit einem Wärmetauscher, einem Brauchwassereingang und -ausgang und einer Steuereinrichtung zum Erwärmen von Wasser. Im Eingang und Ausgang befinden sich Temperatursensoren.

Der Erfindung liegt nun die Aufgabe zugrunde, einen Betrieb des Durchlauferhitzers auch bei einer Vertauschung der Anschlüsse zu ermöglichen.

Erfindungsgemäß wird diese Aufgabe durch einen Durchlauferhitzer mit den Merkmalen des Anspruchs 1 gelöst. Vorteilhafte Weiterbildungen sind den Unteransprüchen zu entnehmen.

Durch das Anordnen eines Temperatursensors am Brauchwassereingang kann unabhängig von der Durchlaufrichtung der Flüssigkeit durch den Wärmetauscher, also unabhängig davon, ob die Kaltwasserleitung am Brauchwasserausgang oder Brauchwassereingang und die Warmwasserleitung entsprechenderweise am Brauchwassereingang oder Brauchwasserausgang angeordnet ist, erwärmte Flüssigkeit abgegeben werden. Eine Temperaturänderung am Brauchwassereingang lässt darauf schließen, dass Flüssigkeit abgegeben bzw. gezapft wird. Eine derartige Wasserabgabe wird auch als Zapfung bezeichnet. Zeigt der Temperatursensor dabei eine steigende Temperatur am Brauchwassereingang an, deutet dies darauf hin, dass die Warmwasserleitung am Brauchwassereingang angeschlossen ist, der Wärmetauscher also in einer Durchlaufrichtung vom Brauchwasserausgang zum Brauchwassereingang durchlaufen wird. Damit erfolgt eine Steuerung oder Regelung der Temperatur der ausgegebenen Flüssigkeit bzw. des Wärmetauschers in Abhängigkeit von der am Brauchwassereingang gemessenen Ist-Temperatur. Ein Normalbetrieb, der bei einer Durchlaufrichtung vom Brauchwassereingang zum Brauchwasserausgang eingestellt ist, kann dabei ausgestellt werden, so dass der Durchlauferhitzer in einem Fehlerbetrieb betrieben wird.

Üblicherweise ist dabei am Brauchwasserausgang ein Temperatursensor angeordnet. Ein derartiger Temperatursensor am Brauchwasserausgang dient bei korrektem Anschluss von Warmwasserleitung und Kaltwasserleitung, also einer Durchlaufrichtung vom Brauchwassereingang zum Brauchwasserausgang, zur Erfassung der Ist-Temperatur in der Warmwasserleitung und damit zum Steuern bzw. Regeln der durch den Wärmetauscher auf die Flüssigkeit übertragenen Wärme. Durch den Temperatursensor am Brauchwasserausgang lässt sich dabei eine Fehlererkennung weiter verbessern. Ein Vergleich der Temperatur am Brauchwassereingang und Brauchwasserausgang liefert relativ zuverlässig eine Information darüber, ob die Kaltwasserleitung am Brauchwassereingang oder am Brauchwasserausgang angeschlossen ist. Wenn die Temperatur am Brauchwassereingang die Temperatur am Brauchwasserausgang übersteigt, liegt eine Vertauschung der Anschlüsse vor, so dass der Durchlauferhitzer im Fehlerbetrieb betrieben werden sollte.

Vorzugsweise ist am Brauchwassereingang und/oder am Brauchwasserausgang ein Durchflusssensor angeordnet. Ein derartiger Durchflusssensor ist bei vielen herkömmlichen Durchlauferhitzern vorhanden, wobei mithilfe des Durchlaufsensors eine Abgabemenge ermittelt wird, die zur Steuerung der durch den Wärmetauscher auf die Flüssigkeit übertragenen Wärmemenge dient. Ein derartiger Durchflusssensor ist dabei in der Regel nur in einer Durchlaufrichtung zuverlässig, wobei erfindungsgemäß die Richtungsabhängigkeit des Durchflusssensors ebenfalls zur Erkennung genutzt werden kann, ob die Kaltwasserleitung korrekt am Brauchwassereingang und die Warmwasserleitung korrekt am Brauchwasserausgang angeschlossen ist. Sollte trotz einer Temperaturerhöhung am Brauchwassereingang der Durchflusssensor kein Signal abgeben, also keine Abgabe signalisieren, liegen eindeutig vertauschte Anschlüsse vor, so dass der Durchlauferhitzer im Fehlerbetrieb betrieben werden muss, bei dem die Regelung der abgegebenen Flüssigkeit in Abhängigkeit von der Temperatur am Brauchwassereingang erfolgt.

In einer bevorzugten Ausgestaltung weist der Wärmetauscher einen Sekundärkreis mit einer Pumpe und einer Wärmequelle auf, die durch die Steuerung steuerbar sind. Mithilfe des Sekundärkreises und der Pumpe wird Wärme, die durch die Wärmequelle erzeugt wird, in den Wärmetauscher gebracht und von dort auf die Flüssigkeit übertragen, so dass diese erwärmt abgegeben werden kann. Die Wärmequelle kann dabei unterschiedliche Ausbildungen aufweisen, beispielsweise als Gas- oder Ölbrenner oder als elektrisches Heizelement ausgebildet sein. Auch ist es denkbar, den Sekundärkreis beispielsweise als Teil eines zentralen Heizungssystems auszubilden.

Vorzugsweise weist die Steuerung einen Speicher auf, in dem folgende Zustände hinterlegbar sind:
0: Überprüfung notwendig,
1: Normalbetrieb,
2: Fehlerbetrieb,
wobei ein Betrieb des Durchlauferhitzers in Abhängigkeit vom hinterlegten Zustand erfolgt. Zur Speicherung des jeweiligen Zustandes ist dabei ein Byte erforderlich, was gegenüber einer Speicherung in einem einfachen Bit den Vorteil hat, dass es weniger fehleranfällig ist. Vor der ersten Initialisierung bzw. dem ersten Hochfahren des Durchlauferhitzers ist dabei im Speicher hinterlegt, dass eine Überprüfung notwendig ist. Dadurch wird sichergestellt, dass nach jedem Neuanschluss eine Überprüfung erfolgt, ob die Warmwasserleitung korrekt am Brauchwasserausgang und die Kaltwasserleitung korrekt am Brauchwassereingang angeschlossen ist. Wird dies bejaht, wird der Durchlauferhitzer im Normalbetrieb betrieben und dieser Zustand im Speicher hinterlegt. Im Normalbetrieb können durch einen Benutzer verschiedene Einstellungen vorgenommen werden, beispielsweise der Durchlauferhitzer in einem Eco-Modus oder einem Komfort-Modus betrieben werden. Im Eco-Modus wird zur Energieeinsparung eine weitgehende Abkühlung des Wärmetauschers zugelassen, wenn keine Flüssigkeit gezapft wird. Im Fehlerbetrieb, also wenn die Warmwasserleitung am Brauchwassereingang und die Kaltwasserleitung am Brauchwasserausgang angeschlossen sind, ist hingegen ein Betrieb im Eco-Modus nicht möglich, da im Fehlerbetrieb eine wiederholte Überprüfung der Anschlüsse erfolgen soll, was nur möglich ist, wenn der Wärmetauscher in einem Betriebstemperaturbereich betrieben wird. Auch weitere Einstellmöglichkeiten durch einen Benutzer können im Fehlerbetrieb eingeschränkt sein.

Vorzugsweise ist die Steuerung derart ausgelegt, dass bei Anschluss der Warmwasserleitung am Brauchwassereingang warme Flüssigkeit am Brauchwassereingang beziehbar ist und gegebenenfalls eine Anzeige den Fehlerbetrieb anzeigt, wobei insbesondere eine Temperatur des Wärmetauschers erhöht oder konstant gehalten wird oder in Abhängigkeit von der Temperatur am Brauchwassereingang geregelt wird. Dadurch ist also ein ausreichender Betrieb des Durchlauferhitzers auch bei einer Vertauschung der Anschlüsse möglich. Durch das Vorsehen einer entsprechenden Anzeige kann ein Installateur dann relativ schnell die Fehlerursache herausfinden und beheben. Bis zur Behebung des Fehlers ist es aber nicht erforderlich, den Durchlauferhitzer still zu setzen. Vielmehr ist ein wenn auch eingeschränkter Betrieb möglich.

Die Aufgabe wird erfindungsgemäß durch ein Verfahren mit den Merkmalen des Anspruchs 6 gelöst.

Dabei wird eine Durchlaufrichtung der Flüssigkeit durch den Wärmetauscher ermittelt, wobei eine Regelung einer Ist-Temperatur der Flüssigkeit auf eine vorgegebene Soll-Temperatur in Abhängigkeit der Durchlaufrichtung erfolgt. Der Durchlauferhitzer ist also sowohl in einer Durchlaufrichtung vom Brauchwassereingang zum Brauchwasserausgang, also bei korrektem Anschluss von Warmwasserleitung und Kaltwasserleitung, als auch in umgekehrter Durchlaufrichtung vom Brauchwasserausgang zum Brauchwassereingang betreibbar. Dabei können in Abhängigkeit von der Durchlaufrichtung unterschiedliche Regelparameter verwendet werden. Beispielsweise kann die Soll-Temperatur bei einer Durchlaufrichtung vom Brauchwasserausgang zum Brauchwassereingang fest vorgegeben sein, während die Soll-Temperatur bei der richtigen Durchlaufrichtung vom Brauchwassereingang zum Brauchwasserausgang durch einen Benutzer veränderbar ist, beispielsweise durch Wahl des Eco-Modus.

Vorteilhafterweise wird die Durchlaufrichtung durch Messen der Temperatur am Brauchwassereingang gegebenenfalls in Verbindung mit Messen der Temperatur am Brauchwasserausgang und/oder mit einem Durchflusssensor am Brauchwassereingang oder Brauchwasserausgang ermittelt. Eine Temperaturerhöhung am Brauchwassereingang ist ein Zeichen dafür, dass die Warmwasserleitung am Brauchwassereingang angeschlossen ist, also die Durchlaufrichtung vom Brauchwasserausgang zum Brauchwassereingang führt. Diese Fehlererkennung kann jedoch dadurch zuverlässiger werden, dass auch die Temperatur am Brauchwasserausgang erfasst wird. Wenn die Temperatur am Brauchwassereingang beim Abgeben von Flüssigkeit gegenüber der Temperatur am Brauchwasserausgang steigt, erfolgt eindeutig ein Durchlauf vom Brauchwasserausgang zum Brauchwassereingang. Ein richtungsabhängiger Durchflusssensor kann ebenfalls dazu benutzt werden, die Durchflussrichtung zu ermitteln. Allerdings ist zur Regelung der Ist-Temperatur der abgegebenen Flüssigkeit dann auch eine Erfassung der Temperatur am Brauchwassereingang erforderlich.

Vorzugsweise wird am Brauchwassereingang eine Temperatur T1 und am Brauchwasserausgang eine Temperatur T2 gemessen, wobei die Temperatur T2 auf Soll-Temperatur geregelt wird, wenn die Temperatur T2 größer als die Temperatur T1 ist, wobei die Temperatur T1 auf Soll-Temperatur geregelt wird, wenn die Temperatur T1 größer als die Temperatur T2 ist. Es wird also sowohl die Temperatur am Brauchwassereingang als auch am Brauchwasserausgang erfasst. Grundlage für die Regelung ist dabei immer die wärmere erfasste Temperatur, die zuverlässig Auskunft über die Durchlaufrichtung innerhalb des Wärmetauschers gibt. Wenn die Temperatur T2 am Brauchwasserausgang größer ist als die Temperatur T1 am Brauchwassereingang, liegt ein Normalbetrieb vor, während dann, wenn die Temperatur T1 am Brauchwassereingang höher ist als die Temperatur T2 am Brauchwasserausgang, ein Fehlerbetrieb vorliegt. Je nachdem, ob ein Normalbetrieb oder ein Fehlerbetrieb vorliegt, kann die Steuerung mit unterschiedlichen Programmen bzw. in unterschiedlichen Modi betrieben werden.

Dabei ist besonders bevorzugt, dass in einem Speicher einer der folgenden drei Zustände hinterlegt wird:
0: Überprüfung notwendig,
1: Normalbetrieb,
2: Fehlerbetrieb,
wobei beim Initialisieren des Durchlauferhitzers und/oder nach längeren Stillstandszeiten der Speicher auf "0" gesetzt wird, wobei insbesondere im Fehlerbetrieb eine Überprüfung der Durchlaufrichtung wiederholt wird. Im Auslieferungszustand, also vor einer ersten Initialisierung bzw. einem ersten Hochfahren des Durchlauferhitzers, ist im Speicher hinterlegt, dass eine Überprüfung notwendig ist. Demzufolge erfolgt beim ersten Hochfahren eine Überprüfung, ob die Warmwasserleitung und die Kaltwasserleitung korrekt angeschlossen sind. Dafür wird der Wärmetauscher erwärmt und die Temperatur am Brauchwassereingang erfasst. Gegebenenfalls wird zusätzlich die Temperatur am Brauchwasserausgang erfasst und mit der Temperatur am Brauchwassereingang verglichen. Es ist auch denkbar, mithilfe eines Durchlaufsensors zu erfassen, ob eine Abgabe an Flüssigkeit erfolgt. Wenn nun die Temperatur am Brauchwassereingang höher wird als am Brauchwasserausgang, wird im Speicher hinterlegt, dass der Durchlauferhitzer im Fehlerbetrieb betrieben wird. Steigt die Temperatur am Brauchwasserausgang jedoch über die Temperatur am Brauchwassereingang an, wird hinterlegt, dass der Durchlauferhitzer im Normalbetrieb betrieben wird. Im Fehlerbetrieb sind dabei Benutzervorgaben nur eingeschränkt zulässig, wobei beispielsweise der Betrieb im Eco-Modus nicht möglich ist, so dass kein übermäßiges Abkühlen des Wärmetauschers erfolgt. Dabei ist im Fehlerbetrieb vorgesehen, dass eine periodische erneute Überprüfung der Durchlaufrichtung erfolgt.

Vorzugsweise wird dabei im Fehlerbetrieb eine Temperatur des Wärmetauschers zwischen einer oberen und einer unteren Grenztemperatur gehalten. Dies kann beispielsweise mittels Fuzzy-Regelung erfolgen.

Vorzugsweise wird im Fehlerbetrieb ein höherer Sollwert verwendet als im Normalbetrieb. Dadurch ist gewährleistet, dass auch bei nicht korrektem Anschluss der Kaltwasserleitung und der Warmwasserleitung ausreichend warme Flüssigkeit vom Wärmetauscher an die Warmwasserleitung abgegeben wird. Durch den erhöhten Sollwert verbessert sich dabei gleichzeitig die Fehlererkennung, da die Erhöhung des Sollwerts zu einem vergrößerten Temperaturanstieg bei der abgegebenen Flüssigkeit führt.

Die Erfindung wird im Folgenden anhand eines bevorzugten Ausführungsbeispiels in Verbindung mit der Zeichnung näher beschrieben. Hierin zeigen:
- Fig. 1: einen Durchlauferhitzer in schematischer Ansicht und

- Fig. 2: einen möglichen Verfahrensablauf.

In Fig. 1 ist schematisch ein Durchlauferhitzer 1 mit einem Wärmetauscher 2 dargestellt, wobei der Wärmetauscher 2 einen Brauchwassereingang 21 und einen Brauchwasserausgang 22 aufweist. Über einen Sekundärkreis 5 wird dem Wärmetauscher 2 Wärmeenergie zugeführt, die in einer Wärmequelle 52 erzeugt wird. Dabei erfolgt eine Übertragung der Wärmeenergie von der Wärmequelle 52 zum Wärmetauscher 2 mithilfe einer Flüssigkeit, insbesondere von Wasser, die durch eine Pumpe 51 bewegt wird.

Bei einer korrekten Installation ist eine Kaltwasserleitung 31 am Brauchwassereingang 21 und eine Warmwasserleitung 32 am Brauchwasserausgang 22 angeordnet. Eine Durchlaufrichtung durch den Wärmetauscher 2 erfolgt dann vom Brauchwassereingang 31 zum Brauchwasserausgang 32. Dabei erfolgt im Wärmetauscher 2 eine Übertragung der Wärmeenergie auf die Flüssigkeit, also eine Erwärmung der Flüssigkeit, die erwärmt an die Warmwasserleitung 32 abgegeben wird. Im Folgenden wird angenommen, dass als Flüssigkeit Wasser verwendet wird, wobei jedoch auch der Einsatz anderer Flüssigkeiten denkbar ist.

Die vom Wärmetauscher 2 an das Wasser übertragbare Wärmeenergie wird mithilfe einer Steuerung 4 reguliert. Üblicherweise wird dabei eine Abgabemenge mithilfe eines Durchflusssensors 8 erfasst, wobei die Steuerung in Abhängigkeit von der Abgabemenge bestimmt, wie viel Wärme im Wärmetauscher 2 übertragen werden muss. Die durch den Sekundärkreis 5 eingebrachte Wärmeenergie wird dann entsprechend zugeführt. Eine derartige Steuerung arbeitet bei korrektem Anschluss von Kaltwasserleitung und Warmwasserleitung, also wenn die Durchlaufrichtung vom Brauchwassereingang zum Brauchwasserausgang erfolgt, zufriedenstellend. Eine Regelung mithilfe eines Temperatursensors 7, der am Brauchwasserausgang 22 angeordnet ist, ermöglicht dabei eine Regelung der Soll-Temperatur.

Bei umgekehrter Durchlaufrichtung, wenn also in fehlerhafter Weise die Kaltwasserleitung 31 am Brauchwasserausgang 22 und die Warmwasserleitung 32 am Brauchwassereingang 21 angeschlossen sind, gibt der Durchlaufsensor 8 jedoch kein Signal mehr ab und auch der Temperatursensor 7 am Brauchwasserausgang 22 zeigt immer nur eine konstante Temperatur an, nämlich die des zugeführten kalten Wassers. Demzufolge ist eine kontrollierte Abgabe von Warmwasser dann nicht möglich. Erfindungsgemäß ist nun vorgesehen, am Brauchwassereingang 21 einen Temperatursensor 6 anzuordnen. Ein derartiger Temperatursensor 6 hat bei korrektem Anschluss, also einer Durchlaufrichtung vom Brauchwassereingang 21 zum Brauchwasserausgang 22, eine weitere Überwachungsfunktion, nämlich die Detektion von vorgeheiztem Wasser am Brauchwassereingang 21. Beispielsweise zum Feststellen von solarer Wasservorwärmung. Sobald die Wassertemperatur am Brauchwassereingang 21 dann über der am Brauchwasserausgang 22 liegt, wird der Durchlauferhitzer 1 bzw. dessen Wärmequelle 52 nicht aktiviert. Weiterhin kann der Temperatursensor 6 dazu benutzt werden, um die Wassertemperatur am Brauchwasserausgang 22 mit einer vorausschauenden Regelung, nämlich unter Berücksichtigung der Wassereintrittstemperatur, zu optimieren. Allerdings ermöglicht er eine sichere Feststellung der Durchlaufrichtung und eine Regelung der Soll-Temperatur der abgegebenen Flüssigkeit auch dann, wenn die Warmwasserleitung am Brauchwassereingang 21 angeschlossen ist, der Durchlauferhitzer 1 also sozusagen falsch herum durchlaufen wird.

Bei korrekten Anschlüssen, also bei einem Anschluss der Kaltwasserleitung 31 am Brauchwassereingang 21 und der Warmwasserleitung 32 am Brauchwasserausgang 22, liegt ein Normalbetrieb vor. Ein Fehlerbetrieb liegt dann vor, wenn der Wärmetauscher 2 in umgekehrter Richtung betrieben wird, also die Kaltwasserleitung 31 am Brauchwasserausgang 22 und die Warmwasserleitung 32 am Brauchwassereingang 21 angeschlossen ist. Ob ein Fehlerbetrieb vorliegt, kann dabei in einer Anzeige 9 angezeigt werden, so dass beispielsweise durch einen Installateur sogleich erkennbar ist, ob die Warmwasserleitung 32 und die Kaltwasserleitung 31 korrekt am Wärmetauscher 2 angeschlossen sind.

In Fig. 2 ist schematisch ein möglicher Ablauf des erfindungsgemäßen Verfahrens dargestellt. Nach einer Erstinstallation, also bei einem ersten Hochfahren des Durchlauferhitzers 1 oder nach einer längeren Unterbrechung des Betriebs, wird der Wärmetauscher 2 zunächst aufgeheizt. Bei einer Warmwasserabgabe wird dann die Temperatur am Brauchwassereingang 21 erfasst. Gegebenenfalls kann nun die Wärmequelle 52 mehr Wärme liefern, wobei dann die Temperatur am Brauchwassereingang 21 kontinuierlich erfasst wird. Eine Temperatur am Brauchwassereingang 21 vor Starten der Wärmequelle 52 wird mit einer später erfassten Temperatur verglichen. Wenn eine Temperaturerhöhung eingetreten ist, erfolgt die Durchlaufrichtung vom Brauchwasserausgang 22 zum Brauchwassereingang 21, es liegt also ein Fehlerbetrieb vor. Demnach wird am Brauchwassereingang 21 Warmwasser abgegeben und es erfolgt eine Regelung der Ist-Temperatur am Brauchwassereingang 21. Wenn die Temperatur am Brauchwassereingang 21 abnimmt, obwohl die Wärmequelle 52 Wärmeenergie an den Wärmetauscher 2 liefert, sind die Kaltwasserleitung 31 und die Warmwasserleitung 32 korrekt angeschlossen und es erfolgt ein Normal-betrieb, bei dem Warmwasser am Brauchwasserausgang 22 abgegeben wird, so dass die Temperatur am Brauchwasserausgang 22 auf die Soll-Temperatur geregelt wird.

Das Aufheizen des Durchlauferhitzers 1 beim erstmaligen Hochfahren erfolgt dabei unabhängig davon, welcher Modus des Durchlauferhitzers 1 eingestellt wird, ob also beispielsweise ein Eco-Modus gewählt wurde, bei dem eine Erwärmung des Wärmetauschers 2 nur nach Bedarf erfolgt.

Wenn nun zusätzlich zur Temperaturerfassung am Brauchwassereingang 21 auch eine Temperaturerfassung am Brauchwasserausgang 22 erfolgt, ist durch ein Vergleich dieser beiden Temperaturen relativ einfach die Durchlaufrichtung feststellbar. Wenn während der Abgabe von Flüssigkeit die Temperatur am Brauchwasserausgang 22 über die Temperatur am Brauchwassereingang 21 steigt, befindet sich der Durchlauferhitzer im Normalbetrieb. Wenn die Temperatur am Brauchwassereingang 21 dagegen gegenüber der Temperatur am Brauchwasserausgang 22 steigt, befindet sich der Durchlauferhitzer 1 im Fehlerbetrieb. Die Fehlererkennung kann dabei zusätzlich durch das Vorsehen eines Durchlaufsensors verbessert werden.

Ein Fehlerbetrieb kann auch dann angenommen werden, wenn während der Abgabe von Flüssigkeit keine Abkühlung am Brauchwassereingang 21, also keine Temperaturabnahme erfolgt.

Das erfindungsgemäße Verfahren lässt sich leicht zusätzlich implementieren und auch in bestehende Durchlauferhitzer nachrüsten. Dieses Verfahren tritt nur dann in Kraft, wenn die Kaltwasserleitung 31 und die Warmwasserleitung 32 nicht korrekt angeschlossen sind. Dabei wird ermöglicht, auch dann zuverlässig erwärmte Flüssigkeit auszugeben, wenn keine korrekten Anschlüsse vorgenommen wurden, der Durchlauferhitzer 1 also im Fehlerbetrieb betrieben wird. Gleichzeitig ist eine Erkennung des Fehlers sehr einfach möglich, so dass Nachbesserungsarbeiten sehr schnell durchgeführt werden können und damit nur wenige Kosten verursachen.

Die Überprüfung der Durchlaufrichtung durch Aufwärmen des Durchlauferhitzers 1 erfolgt dabei unabhängig von einem eingestellten Modus, also beispielsweise unabhängig davon, ob der Durchlauferhitzer 1 in einem Eco-Modus oder einem Komfort-Modus betrieben wird. Im Fehlerbetrieb wird eine Temperatur des Wärmetauschers 2 zwischen einer unteren und einer oberen Grenztemperatur gehalten, der Wärmetauscher 2 also immer auf einer erhöhten Temperatur gehalten. Im Normalbetrieb ist es dabei beispielsweise in der Einstellung Eco-Modus möglich, eine weitgehende Abkühlung des Wärmetauschers 2 zuzulassen, um Energie zu sparen.

Während herkömmlicherweise die vom Wärmetauscher 2 auf die abzugebende Flüssigkeit übertragene Wärmeenergie in Abhängigkeit von der Abgabemenge gesteuert wird, ist erfindungsgemäß vorgesehen, eine Temperatur am Brauchwassereingang 21 zu erfassen, so dass eine Regelung der Temperatur der ausgegebenen Flüssigkeit auch dann möglich ist, wenn die Kaltwasserleitung 31 und Warmwasserleitung 32 vertauscht angeschlossen sind.

## Patentansprüche

1. Durchlauferhitzer (1) mit einem Wärmetauscher (2) zur Erwärmung einer durchlaufenden Flüssigkeit, der einen Brauchwassereingang (21) zum Anschluss einer Kaltwasserleitung (31) und einen Brauchwasserausgang (22) zum Anschluss einer Warmwasserleitung (32) aufweist, wobei eine Steuerung (4) zum Steuern oder Regeln einer Temperatur der Flüssigkeit vorgesehen ist, wobei ein Temperatursensor (6) am Brauchwassereingang (21) angeordnet ist, **dadurch gekennzeichnet dass**
- die Steuerung ausgebildet ist, eine Temperatur bei einer Warmwasserabgabe durch den Temperatursensor (6) am Brauchwassereingang (21) zu erfassen und die Temperatur am Brauchwassereingang (21) zu einem späteren Zeitpunkt zu erfassen,
- dass die Steuerung ferner dazu ausgebildet ist, eine Durchlaufrichtung der Flüssigkeit vom Brauchwasserausgang (22) zum Brauchwassereingang (21) im Falle einer Temperaturerhöhung am Brauchwassereingang (21) zu erkennen
- und dann die Temperatur am Brauchwassereingang (21) zu regeln.

2. Durchlauferhitzer nach Anspruch 1,
**dadurch gekennzeichnet, dass** ein Durchflusssensor (8) am Brauchwassereingang (21) und/oder am Brauchwasserausgang (22) angeordnet ist.

3. Durchlauferhitzer nach einem der Ansprüche 1 oder 2,
**dadurch gekennzeichnet, dass** der Wärmetauscher (2) mit einem Sekundärkreis (5) verbunden ist, der eine Pumpe (51) und eine Wärmequelle (52) aufweist, die durch die Steuerung (4) steuerbar sind.

4. Durchlauferhitzer nach einem der Ansprüche 1 bis 3,
**dadurch gekennzeichnet, dass** die Steuerung (4) einen Speicher aufweist, in dem folgende Zustände hinterlegbar sind:
0: Überprüfung notwendig,
1: Normalbetrieb,
2: Fehlerbetrieb,
wobei ein Betrieb in Abhängigkeit vom hinterlegten Zustand erfolgt.

5. Durchlauferhitzer nach einem der Ansprüche 1 bis 4,
**dadurch gekennzeichnet, dass** die Steuerung (4) derart ausgelegt ist, dass bei Anschluss der Warmwasserleitung (32) am Brauchwassereingang (21) warme Flüssigkeit am Brauchwassereingang (21) beziehbar ist und gegebenenfalls eine Anzeige (9) den Fehlerbetrieb anzeigt, wobei insbesondere eine Temperatur des Wärmetauschers (2) erhöht oder konstant gehalten wird, oder in Abhängigkeit von der Temperatur im Brauchwassereingang (21) geregelt wird.

6. Verfahren zum Betrieb eines Durchlauferhitzers nach einem der Ansprüche 1 bis 5 mit einem Wärmetauscher zur Erwärmung einer durchlaufenden Flüssigkeit, **dadurch gekennzeichnet, dass** eine Durchlaufrichtung der Flüssigkeit durch den Wärmetauscher ermittelt wird, wobei eine Regelung einer Ist-Temperatur der Flüssigkeit auf eine vorgegebene Soll-Temperatur in Abhängigkeit der Durchlaufrichtung erfolgt.

7. Verfahren nach Anspruch 6,
**dadurch gekennzeichnet, dass** eine Durchlaufrichtung durch Messen der Temperatur am Brauchwassereingang ermittelt wird, gegebenenfalls in Verbindung mit Messen der Temperatur am Brauchwasserausgang und/oder mit einem Durchflusssensor am Brauchwassereingang oder am Brauchwasserausgang.

8. Verfahren nach einem der Ansprüche 6 oder 7,
**dadurch gekennzeichnet, dass** am Brauchwassereingang eine Temperatur (T1) und am Brauchwasserausgang eine Temperatur (T2) gemessen werden, wobei die Temperatur (T2) auf Soll-Temperatur geregelt wird, wenn die Temperatur (T2) höher als die Temperatur (T1) ist, während die Temperatur (T1) auf Soll-Temperatur geregelt wird, wenn die Temperatur (T1) höher als die Temperatur (T2) ist.

9. Verfahren nach einem der Ansprüche 6 bis 8,
**dadurch gekennzeichnet, dass** insbesondere im Fehlerbetrieb eine Temperatur des Wärmetauschers zwischen einer unteren und einer oberen Grenztemperatur gehalten wird.

10. Verfahren nach einem der Ansprüche 6 bis 9,
**dadurch gekennzeichnet, dass** im Fehlerbetrieb ein höherer Soll-Wert verwendet wird als im Normalbetrieb.

## Claims

1. Flow heater (1) having a heat exchanger (2) for heating a through-flowing liquid, which heat exchanger has a service water inlet (21) for the connection of a cold water line (31) and a service water outlet (22) for the connection of a hot water line (32), wherein a controller (4) is provided for controlling or regulating a temperature of the liquid, wherein a temperature sensor (6) is arranged on the service water inlet (21), **characterized in that**
- the controller is designed to detect a temperature during hot water discharge by means of the temperature sensor (6) on the service water inlet (21) and to detect the temperature at the service water inlet (21) at a later point in time,
- **in that** the controller is further designed to detect a throughflow direction of the liquid from the service water outlet (22) to the service water inlet (21) in the event of a temperature increase at the service water inlet (21),
- and then to regulate the temperature at the service water inlet (21).

2. Flow heater according to Claim 1,
**characterized in that** a flow sensor (8) is arranged on the service water inlet (21) and/or on the service water outlet (22).

3. Flow heater according to either of Claims 1 and 2, **characterized in that** the heat exchanger (2) is connected to a secondary circuit (5) which has a pump (51) and a heat source (52) which are controllable by the controller (4).

4. Flow heater according to one of Claims 1 to 3,
**characterized in that** the controller (4) has a memory in which the following states can be stored:
0: monitoring necessary,
1: normal operation,
2: fault operation,
wherein an operation takes place in dependence on the stored state.

5. Flow heater according to one of Claims 1 to 4,
**characterized in that** the controller (4) is configured in such a way that, with a connection of the hot water line (32) to the service water inlet (21), hot liquid can be obtained at the service water inlet (21), and, if appropriate, an indicator (9) indicates the fault operation, wherein in particular a temperature of the heat exchanger (2) is increased or kept constant, or is regulated in dependence on the temperature in the service water inlet (21).

6. Method for operating a flow heater according to one of Claims 1 to 5 having a heat exchanger for heating a through-flowing liquid, **characterized in that** a throughflow direction of the liquid through the heat exchanger is determined, wherein a regulation of an actual temperature of the liquid to a predetermined setpoint temperature takes place in dependence on the throughflow direction.

7. Method according to Claim 6,
**characterized in that** a throughflow direction is determined by measuring the temperature at the service water inlet, if appropriate in conjunction with measuring the temperature at the service water outlet and/or with a flow sensor at the service water inlet or at the service water outlet.

8. Method according to either of Claims 6 and 7,
**characterized in that** a temperature (T1) is measured at the service water inlet and a temperature (T2) is measured at the service water outlet, wherein the temperature (T2) is regulated to a setpoint temperature if the temperature (T2) is higher than the temperature (T1), whereas the temperature (T1) is regulated to a setpoint temperature if the temperature (T1) is higher than the temperature (T2).

9. Method according to one of Claims 6 to 8,
**characterized in that**, in particular in fault operation, a temperature of the heat exchanger is kept between a lower and an upper limiting temperature.

10. Method according to one of Claims 6 to 9,
**characterized in that**, in fault operation, a higher setpoint value is used than in normal operation.

## Revendications

1. Chauffe-eau instantané (1) avec un échangeur de chaleur (2) pour le chauffage d'un, liquide en circulation, qui présente une entrée d'eau sanitaire (21) pour le raccordement d'une conduite d'eau froide (31) et une sortie d'eau sanitaire (22) pour le raccordement d'une conduite d'eau chaude (32), dans lequel il est prévu une commande (4) pour commander ou réguler une température du liquide, dans lequel un capteur de température (6) est disposé sur l'entrée d'eau sanitaire (21), **caractérisé en ce que**
- la commande est configurée pour détecter une température lors d'une distribution d'eau chaude par le capteur de température (6) à l'entrée d'eau sanitaire (21) et pour détecter la température à l'entrée d'eau sanitaire (21) à un instant ultérieur,
- la commande est en outre configurée pour reconnaître une direction d'écoulement du liquide de la sortie d'eau sanitaire (22) vers l'entrée d'eu sanitaire (21) dans le cas d'une augmentation de la température à l'entrée d'eau sanitaire (21),
- et ensuite pour réguler la température à l'entrée d'eau sanitaire (21).

2. Chauffe-eau instantané selon la revendication 1, **caractérisé en ce qu'**un capteur de débit (8) est disposé à l'entrée d'eau sanitaire (21) et/ou à la sortie d'eau sanitaire (22).

3. Chauffe-eau instantané selon l'une des revendications 1 ou 2, **caractérisé en ce que** l'échangeur de chaleur (2) est raccordé à un circuit secondaire (5), qui présente une pompe (51) et une source de chaleur (52), qui peuvent être commandées par la commande (4).

4. Chauffe-eau instantané selon l'une quelconque des revendications 1 à 3, **caractérisé en ce que** la commande (4) présente une mémoire, dans laquelle les états suivants peuvent être stockés:
0 : contrôle nécessaire,
1 : fonctionnement normal,
2 : fonctionnement défectueux,
dans lequel un fonctionnement se déroule en fonction de l'état stocké.

5. Chauffe-eau instantané selon l'une quelconque des revendications 1 à 4, **caractérisé en ce que** la commande (4) est conçue de telle manière que, lors du raccordement de la conduite d'eau chaude (32) à l'entrée d'eau sanitaire (21), on puisse tirer du liquide chaud à l'entrée d'eau sanitaire (21) et qu'un affichage (9) signale éventuellement le fonctionnement défectueux, dans lequel en particulier une température de l'échangeur de chaleur (2) est accrue ou maintenue constante, ou est régulée en fonction de la température à l'entrée d'eau sanitaire (21).

6. Procédé de conduite d'un chauffe-eau instantané selon l'une quelconque des revendications 1 à 5 avec un échangeur de chaleur pour le chauffage d'un liquide en circulation, **caractérisé en ce que** l'on détermine une direction de circulation à travers l'échangeur de chaleur, dans lequel on effectue une régulation d'une température réelle du liquide à une température de consigne prédéterminée en fonction de la direction de circulation.

7. Procédé selon la revendication 6, **caractérisé en ce que** l'on détermine une direction de circulation par la mesure de la température à l'entrée d'eau sanitaire, éventuellement en liaison avec la mesure de la température à la sortie d'eau sanitaire et/ou avec un capteur de débit à l'entrée d'eau sanitaire ou à la sortie d'eau sanitaire.

8. Procédé selon l'une des revendications 6 ou 7, **caractérisé en ce que** l'on mesure à l'entrée d'eau sanitaire une température (T1) et à la sortie d'eau sanitaire une température (T2), dans lequel on régule la température (T2) à la température de consigne, lorsque la température (T2) est plus élevée que la température (T1), tandis que l'on régule la température (T1) à la température de consigne lorsque la température (T1) est plus élevée que la température (T2).

9. Procédé selon l'une quelconque des revendications 6 à 8, **caractérisé en ce que**, en particulier en cas de fonctionnement défectueux, on maintient une température de l'échangeur de chaleur entre une température limite inférieure et supérieure.

10. Procédé selon l'une quelconque des revendications 6 à 9, **caractérisé en ce que** l'on utilise en fonctionnement défectueux une valeur de consigne plus élevée qu'en fonctionnement normal.
